# EUROPÄISCHE PATENTSCHRIFT

(11) **EP 0 196 368 B1**
(45) Veröffentlichungstag und Bekanntmachung des Hinweises auf die Patenterteilung: **27.06.1990**
(21) Anmeldenummer: 85115393.2
(22) Anmeldetag: 04.12.1985
(51) Int. Cl.: H01R 13/18

(54) **Rundsteckhülse**
Round plug socket
Douille pour fiche ronde

(30) Priorität: 26.03.1985 DE 3510895
(43) Veröffentlichungstag der Anmeldung: 08.10.1986
(73) Patentinhaber: Grote & Hartmann GmbH & Co. KG, D-42369 Wuppertal (DE)
(72) Erfinder: Könnemann, Alfred, Dipl.-Ing., D-5600 Wuppertal 21 (DE)
(74) Vertreter: Patentanwälte Dr. Solf & Zapf

(56) Entgegenhaltungen:
- EP-A- 0 108 878
- EP-A- 0 117 286
- DE-B- 2 731 001
- FR-A- 2 163 847

## Beschreibung

Die Erfindung betrifft eine Rundsteckhülse, insbesondere für wasserdichte Steckkupplungen, mit einem Leiteranschlußteil, einem sich daran anschließenden, hülsenförmigen Lagerteil sowie einem sich an den Lagerteil anschließenden, hülsenartigen Kontaktteil, der aus an den Lagerteil angebundenen, sich bis zu einer Stecköffnung nach vorne erstreckenden, etwa parallel nebeneinander auf Abstand angeordneten Federarmen gebildet ist.

Die EP-A-0 108 878 beschreibt eine derartige Rundsteckhülse mit einem Leiteranschlußteil (Leiterkrallenbereich), der in einen hülsenförmigen Lagerteil (zylinderförmig gerollter Federarmbasisteil) übergeht. An den Lagerteil sind drei Kontaktfederarme angebunden, die sich mit seitlichem Abstand bis zu einer Stecköffnung nach vorne erstrecken. In ihrem freien Endbereich weisen die Kontaktfederarme jeweils einen Quersteg auf. Diese Querstege bilden einen Steckring, wobei jeweils die Seitenkanten der Querstege sich gegenüberliegend bzw. aneinanderstoßend angeordnet sind.

Aufgrund dieser Ausgestaltung eignet sich die bekannte Rundsteckhülse jedoch nicht für eine wasserdichte Steckkupplung, wie sie beispielsweise aus der DE-A-33 02 924 bekannt ist, da durch den aus drei Teilabschnitten bestehenden und demzufolge nicht durchgehenden, sondern in Umfangsrichtung unterbrochenen Steckring, der zudem eine scharfkantige Vorderkante besitzt, beim Einschieben in dafür vorgesehene Kammern der Steckkupplung hier angeordnete Dichtungselemente beschädigt werden könnten.

Diese bekannte Rundsteckhülse ist zusätzlich mit einer Überfeder ausgestattet, die mit einem zylindrischen Überfederring den Steckring umklammert. Dabei weist der Überfederring zwar eine im wesentlichen durchgehende, die Rundsteckhülse nach vorne überragende Vorderkante auf, die jedoch ebenfalls relativ scharfkantig ausgebildet ist, so daß auch die Verwendung der Überfeder die bekannte Rundsteckhülse nicht für wasserdichte Steckkupplungen geeigneter macht. Außerdem handelt es sich bei der Überfeder um ein gesondert herzustellendes und auf der Rundsteckhülse zu montierendes Zusatzteil, so daß diese bekannte Rundsteckhülse auch einen hohen Herstellungsaufwand erfordert.

Der Erfindung liegt daher die Aufgabe zugrunde, ausgehend von diesem Stand der Technik eine Rundsteckhülse zu schaffen, die keine scharfen Kanten aufweist, dabei aber dennoch einen geringen Arbeitsaufwand zu ihrer Herstellung erfordert.

Erfindungsgemäß wird dies dadurch erreicht, daß am stecköffnungsseitigen Ende der Federarme ein Kragen als ein sich quer zu den Federarmen erstreckendes Materialband angebunden und zur Bildung einer die Stecköffnung umschließenden, gerundeten Vorderkante nach außen dicht auf die stecköffnungsseitigen Endbereich der Federarme umgeschlagen ist.

Demnach besitzt die erfindungsgemäße Rundsteckhülse auch ohne zusätzliche Überfeder insbesondere im Bereich der Stecköffnung keinerlei scharfe Kanten, so daß sie sich besonders gut zum Einsetzen in wasserdichte Steckkupplungen eignet, wobei Beschädigungen der Dichtungselemente vorteilhafterweise ausgeschlossen sind. Die Herstellung der erfindungsgemäßen Rundsteckhülse ist dabei sehr einfach, da ausgehend von einer einstückig ausgestanzten Platine das den Kragen bildende Materialband lediglich um 180° umgeschlagen zu werden braucht. Nachfolgend wird die Platine derart gerollt, daß die Stoßkanten des Kragens einerseits sowie des Lagerteils andererseits jeweils gegeneinander stoßen, so daß auch in diesem Bereich scharfe Kanten vorteilhafterweise vermieden werden.

In einer Weiterbildung der Erfindung ist auch eine zusätzliche Überfeder vorgesehen, wobei diese Überfeder aber zwischen dem Lagerteil und dem Kragen im Bereich der Federarme sitzt.

Vorteilhafte Weiterbildungen der Erfindung sind in den Unteransprüchen gekennzeichnet.

Anhand der Zeichnung wird die Erfindung beispielhaft näher erläutert:

Es zeigen.
Fig. 1 eine Draufsicht auf die Platine für die Rundsteckhülse,
Fig. 2 eine Draufsicht auf die gerollte Platine nach Fig. 1 bzw. die Rundsteckhülse mit einem Teilausschnitt,
Fig. 3 einen Blick in die Stecköffnung der Rundsteckhülse mit einem Teilausschnitt,
Fig. 4 eine Draufsicht auf die Lagerhülse und Kontakthülse der Rundsteckhülse mit Überfeder,
Fig. 5 eine Draufsicht auf eine andere Ausführungsform der Platine für die Rundsteckhülse,
Fig. 6 eine Draufsicht auf die gerollte Platine nach Fig. 5 bzw. die Rundsteckhülse mit einem Teilausschnitt.

Die Rundsteckhülse nach den Fig. 1 bis 4 besteht hauptsächlich aus dem Leiteranschlußteil 1, der eine Leiterdrahtkralle wie dargestellt oder ein anderes bekanntes Anschlußelement für z.B. die Klemmschneid- oder Löttechnik sein kann. Über einen im Querschnitt U-förmig gebogenen Übergangsbereich 2 schließt sich die runde Lagerhülse 3 an. Im Mantel der Lagerhülse 3 sind zweckmäßigerweise Lappen 4a durch zur Längsachse 4 der Rundsteckhülse parallel ausgerichtete Einschnitte 5 eingebracht, die nach außen gewölbt sind und in an sich bekannter Weise einen Steckbegrenzungsrand ergeben.

Die Lagerhülse 3 bildet eine Federarmbasis für daran angebundene sich nach vorne bis zur Stekköffnung 6 erstreckende, etwa parallel nebeneinander auf Abstand angeordnete Federarme 7, wobei die Federarme 7 die Kontakthülse 8 der Rundsteckhülse bilden. Die Federarme 7 ergeben sich durch aus der Platine (Fig. 1) ausgeschnittene Langlöcher 9, deren Länge der Länge der Federarme 7 entspricht. Die Langlöcher 9 können wie abgebildet flaschenförmig oder oval sein. Am stecköffnungsseitigen Ende der Federarme 7 ist der Kragen 10 als ein sich quer zur Längsachse 4 erstreckendes Materialband angebunden. Die Breite des Kragens 10, d.h. seine axiale Erstrekkung beträgt - wie abgebildet - etwa 1/4 der Länge der Federarme 7. In der Biegelinie 11 wird der Kragen 10 nach außen umgebogen und dicht auf die stecköffnungsseitigen Endbereiche der Federarme 7 geschlagen. Dabei ist die Biegelinie 11 derart angeordnet, daß in der Stecköffnung 6 keine scharfen Kanten auftreten (Fig. 3). Die Platine wird derart gerollt, daß die Stoßkanten 12 des Kragens 10 und der Lagerhülse 3 gegeneinanderstoßen. Die damit verbundene Rollarbeit ist sehr gering, weil der Bereich der Federarme 7 radial nach innen ausweichen kann und dabei keinen nennenswerten Widerstand entgegensetzt und der Kragen 10 ohne Materialverzug eingerollt werden kann, bis die Stoßkanten 12 aneinanderstoßen.

Die Federarme 7 laufen geringfügig konisch aufeinander zu, so daß der Außendurchmesser des Kragens 10 mit dem Außendurchmesser der Lagerhülse 3 übereinstimmt und demgemäß ihre Mantelflächen axial zueinander fluchten.

Nach einer besonderen Ausführungsform der Erfindung sind die Federarme 7 nach innen zur Längsachse 4 hin und auch quer dazu geringfügig nach innen durchgebogen, so daß sie an diesen Kontaktstellen 13 zum Innenraum hin ballig ausgebildet sind und jeweils eine punktförmige Kontaktierung für den strichpunktliniert in Fig. 3 angedeuteten Stift 14 und damit eine definierte Kontaktstelle gewährleisten. Diese Durchbiegung befindet sich zweckmäßigerweise in Richtung auf die Lagerhülse 3 kurz hinter dem Kragen 10, so daß die Kontaktstellen 13 soweit wie möglich vorne im Bereich der Stecköffnung 6 liegen.

Die Erfindung erbringt insoweit eine Rundsteckhülse mit den gewünschten weichen Federkennlinien, bewirkt durch relativ lange Federarme, verbunden mit einer definierten Kontaktstelle. Andererseits gewährleistet der Kragen die erforderliche Trittfestigkeit und Versteifung für das Einsetzen in eine Kammer der Steckkupplung und außerdem eine gewünschte Versteifung der Federarme nach Art einer Überfeder. Die Kräfte, die zur Herstellung der Rundsteckhülse aus der Platine erforderlich sind, sind extrem gering.

Die erfindungsgemäße Rundsteckhülse kann auf einfache Weise mit einer Überfeder 14a bestückt werden, so daß man als Material für die Rundsteckhülse gegebenenfalls ein relativ weiches noch leichter verformbares, elektrisch gut leitendes Metall einsetzen kann. Die Überfeder 14a z.B. aus Stahl verstärkt bzw. optimiert in diesem Fall die Federkräfte. Die Überfeder 14a erstreckt sich von der Anbindungsstelle der Federarme 7 bis zum Kragen 10 und besteht im einfachsten Fall aus einer runden zylindrischen Hülse, die auf der Kontakthülse 8 der Rundsteckhülse sitzt, wobei die Federarme 7 unmittelbar hinter ihrer Anbindung an die Lagerhülse 3 um z.B. eine Materialstärke nach innen durchgesetzt sind, so daß eine Widerlagerkante 15 für die Überfeder 14a gebildet wird. Die Überfeder 14a findet ihr anderes Widerlager an der Unterkante 16 des Kragens 10. Da das Material der Überfeder 14a dünner ist als das Material der Rundsteckhülse im Bereich der Kontakthülse 8, trägt die Überfeder 14a nicht auf und stört nicht.

Vorzugsweise ist an der Überfeder 14a mindestens ein Rastfederarm 17 vorgesehen, der aus dem Mantel der Hülse der Überfeder 14a freigeschnitten ist und sich schräg nach außen vom kragenseitigen Endbereich zur Lagerhülse 3 hin erstreckt, wobei der Basisbereich 18 der Überfeder 14a, an den der Rastfederarm 17 angebunden ist, zweckmäßigerweise sickenförmig nach außen durchgesetzt ist. Die Sicke 18a überragt dabei jedoch nicht die Manteloberfläche des Kragens 10 bzw. der Lagerhülse 3 und die Widerlagerkante 15 ragt soweit nach innen, daß der Rastfederarm 17 ausreichend Raum vorfindet, so daßer in diesen Raum ausweichen kann, wenn die Rundsteckhülse in eine Kammer einer Steckkupplung eingeschoben wird.

Nach einer anderen Ausführungsform der Erfindung, die in den Fig. 5 und 6 dargestellt ist, sind mehrere Rastfederarme 17a einstückig an den Kragen 10 angebunden. Vorzugsweise sind ebenso viele Rastfederarme 17a vorgesehen wie Federarme 7, wobei die Rastfederarme 17a praktisch in Verlängerung der Federarme 7 angeordnet sind (Fig. 5). Die Rastfederarme 17a sind etwas kürzer ausgeführt als die Federarme 7 und die Federarme 7 weisen in ihrem Anbindungsbereich eine Durchsetzung 19 um mindestens eine Materialstärke nach innen auf, so daß auch die Rastfederarme 17a beim Einsetzen der Rundsteckhülse in eine Kammer der Steckkupplung radial soweit ausweichen können, daß sie nicht überstehen und somit keine Verletzung der Dichtelemente der Kammer verursachen können.

## Patentansprüche

1. Rundsteckhülse, insbesondere für wasserdichte Steckkupplungen, mit einem Leiteranschlußteil (1), einem sich daran anschließenden, hülsenförmigen Lagerteil (3) sowie einem sich an den Lagerteil (3) anschließenden, hülsenartigen Kontaktteil (8), der aus an den Lagerteil (3) angebundenen, sich bis zu einer Stecköffnung (6) nach vorne erstreckenden, etwa parallel nebeneinander auf Abstand angeordneten Federarmen (7) gebildet ist, dadurch gekennzeichnet, daß am stecköffnungsseitigen Ende der Federarme (7) ein Kragen (10) als ein sich quer zu den Federarmen (7) erstreckendes Materialband angebunden und zur Bildung einer die Stecköffnung (6) umschließenden, gerundeten Vorderkante nach außen dicht auf die stecköffnungsseitigen Endbereiche der Federarme (7) umgeschlagen ist.

2. Rundsteckhülse nach Anspruch 1, dadurch gekennzeichnet, daß sechs Federarme (7) vorhanden sind.

3. Rundsteckhülse nach Anspruch 1 oder 2, dadurch gekennzeichnet, daß die Stoßkanten (12) des Kragens (10) auf der gesamten Länge des Kragens (10) gegeneinanderstoßen.

4. Rundsteckhülse nach den Ansprüchen 1 bis 3, dadurch gekennzeichnet, daß die Außendurchmesser des Kragens (10) und des Lagerteils (3) gleich sind.

5. Rundsteckhülse nach den Ansprüchen 1 bis 4, dadurch gekennzeichnet, daß die Federarme (7) von ihrer Anbindungsstelle an dem Lagerteil (3) zur Stecköffnung (6) hin konisch aufeinanderzulaufen, wobei der Innendurchmesser der Stecköffnung (6) vorzugsweise um die vierfache Materialstärke kleiner ist als der Außendurchmesser des Kragens (10).

6. Rundsteckhülse nach den Ansprüchen 1 bis 4, gekennzeichnet durch eine Überfeder (14a), die aus einer runden zylindrischen Hülse besteht, über dem hülsenförmigen Kontaktteil (8) sitzt und sich von der Anbindungsstelle der Federarme (7) bis zum Kragen (10) erstreckt.

7. Rundsteckhülse nach Anspruch 6, dadurch gekennzeichnet, daß die Federarme (7) unmittelbar hinter ihrer Anbindung an dem hülsenförmigen Lagerteil (3) um z.B. eine Materialstärke nach innen durchgesetzt sind und eine Widerlagerkante (15) für die Überfeder (14a) bilden, wobei das andere Widerlager für die Oberfeder (14a) durch die Unterkante (16) des Kragens (10) gebildet wird.

8. Rundsteckhülse nach Anspruch 6 oder 7, dadurch gekennzeichnet, daß an der Überfeder (14a) mindestens ein Rastfederarm (17) eingebracht ist, der aus dem Mantel der Hülse der Überfeder (14a) freigeschnitten ist und sich schräg nach außen vom kragenseitigen Endbereich zum hülsenförmigen Lagerteil (3) hin erstreckt.

9. Rundsteckhülse nach Anspruch 8, dadurch gekennzeichnet, daß der Basisbereich (18) der Überfeder (14a), an den der Rastfederarm (17) angebunden ist, zweckmäßigerweise sickenförmig nach außen durchgesetzt ist, wobei die Sicke (18a) nicht die Manteloberfläche des Kragens (10) überragt.

10. Rundsteckhülse nach den Ansprüchen 1 bis 4, dadurch gekennzeichnet, daß mehrere Rastfederarme (17a) einstückig an den Kragen (10) angebunden und nach außen abgebogen sind.

11. Rundsteckhülse nach Anspruch 10, dadurch gekennzeichnet, daß ebenso viele Rastfederarme (17a) wie Federarme (7) vorhanden sind.

12. Rundsteckhülse nach Anspruch 10 oder 11, dadurch gekennzeichnet, daß die Rastfederarme (17a) über den Federarmen (7) angeordnet sind.

13. Rundsteckhülse nach den Ansprüchen 10 bis 12, dadurch gekennzeichnet, daß die Rastfederarme (17a) kürzer ausgeführt sind als die Federarme (7) und die Federarme (7) in ihrem Anbindungsbereich eine Durchsetzung (19) nach innen um mindestens ein Materialstärke aufweisen.

14. Rundsteckhülse nach den Ansprüchen 1 bis 13, dadurch gekennzeichnet, daß die Federarme (7) nach innen zur Längsachse (4) der Rundsteckhülse hin und auch quer dazu geringfügig nach innen durchgebogen sind, so daß sich zum Innenraum der Rundsteckhülse hin ballige Kontaktstellen (13) ergeben.

15. Rundsteckhülse nach Anspruch 14, dadurch gekennzeichnet, daß die Kontaktstellen (13) sich in Richtung auf die Lagerhülse (3) kurz hinter dem Kragen (10) befinden.

## Revendications

1. Alvéole rond, en particulier pour accouplements étanches par enfichage, comprenant un élément de connexion de la ligne (1) suivi d'un élément de coussinet (3) ayant la forme d'une douille, lui même suivi d'un élément de contact (8) ayant la forme d'une douille, formé par des bras élastiques (7) attachés à l'élément (3), s'étendant vers l'avant jusqu'à une ouverture d'enfichage (6) et disposés sensiblement parallèlement à une certaine distance les uns par rapport aux autres, caractérisé par le fait qu'une collerette (10) est attachée dans la région de l'ouverture d'enfichage des bras élastiques (7) sous la forme d'une de bande de matière s'étendant transversalement par rapport aux bras élastiques (7) et est étroitement rabattue vers l'extérieur sur les parties terminales des bras élastiques (7) situées côté ouverture d'enfichage, pour former un bord antérieur arrondi entourant l'ouverture d'enfichage (6).

2. Alvéole rond selon la revendication 1, caractérisé en ce qu'il comprend six bras élastiques (7).

3. Alvéole rond selon la revendication 1 ou 2, caractérisé en ce que les rebords de contact (12) de la collerette (10) sont en contact sur toute la longueur de la collerette (10).

4. Alvéole rond selon les revendications 1 à 3, caractérisé en ce que le diamètre extérieur de la colleretette (10) et de la douille (3) formant coussinet sont identiques.

5. Alvéole rond selon les revendications 1 à 4, caractérisé en ce que les bras élastiques (7) se rapprochent coniquement depuis leur point d'attache à la douille formant coussinet (3) vers l'ouverture d'enfichage (6), le diamètre intérieur de l'ouverture d'enfichage (6) étant, de préférence, inférieur de quatre fois l'épaisseur de la matière au diamètre extérieur de la collerette (10).

6. Alvéole rond selon les revendications 1 à 4, caractérisé par un couvre-ressort (14a) consistant en une douille cylindrique ronde, placée sur l'élément de contact (8) ayant la forme d'une douille et s'étendant depuis le point d,attache des bras élastiques (7) jusqu'à la collerette (10).

7. Alvéole rond selon la revendication 6, caractérisé en ce que, immédiatement après leur point d'attache à la douille formant coussinet (3), les bras élastiques (7) présentent un enfoncement vers l'intérieur d'une épaisseur de la matière et forment un bord d'appui (15) pour le couvre-ressort (14a), l'autre appui pour le couvre-ressort (14a) étant formé par le bord inférieur (16) de la collerette (10).

8. Alvéole rond selon la revendication 6 ou 7, caractérisé en ce qu'il est disposé sur le couvre-ressort (14a) au moins un bras élastique à cran d'arrêt (17) qui a été obtenu par découpe dans l'enveloppe de la douille du couvre-ressort (14a) et s'étend obliquement vers l'extérieur depuis la région de l'extrémité située du côté de la collerette vers la douille formant coussinet (3).

9. Alvéole rond selon la revendication 8, caractérisé en ce que la région de base (18) du couvre ressort (14a) à laquelle est attaché le bras élastique à cran d'arrêt (17) est avantageusement repoussée vers l'extérieur par moulage, ledit moulage (18a) ne dépassant pas la surface d'enveloppe de la collerette (10).

10. Alvéole rond selon les revendications 1 à 4, caractérisé en ce que plusieurs bras élastiques à cran d'arrêt (17a) sont attachés sans raccord à la collerette (10) et pliés vers l'extérieur.

11. Alvéole rond selon la revendication 10, caractérisé en ce que le nombre prévu de bras élastiques à cran d'arrêt (17a) est égal au nombre de bras élastiques (7).

12. Alvéole rond selon la revendication 10 ou 11, caractérisé en ce que les bras élastiques à cran d'arrêt (17a) sont disposés au-dessus des bras élastiques (7).

13. Alvéole rond selon les revendications 10 à 12, caractérisé en ce que les bras élastiques à cran d'arrêt (17a) sont plus courts que les bras élastiques (7) et que les bras élastiques (7) présentent, dans la région de leur attachement, un enfoncement vers l'intérieur (19) d'au moins une épaisseur de la matière.

14. Alvéole rond selon les revendications 1 à 13, caractérisé en ce que les bras élastiques (7) sont légèrement pliés vers l'intérieur en direction de l'axe longitudinale (4) de l'alvéole rond et également transversalement par rapport à celui-ci, de manière à ce qu'il se présente, vers l'espace intérieur de l'alvéole, des points de contact bombés (13).

15. Alvéole rond selon la revendication 14, caractérisé en ce que les points de contact (13) sont situés, dans la direction de la douille formant coussinet (3), juste après la collerette (10).

## Claims

1. A round plug, particularly for watertight plug connections, with a conductor connecting member (1), a sleeve-shaped housing member (3) connected thereto and a sleeve-shaped contact member (8) which is constructed of spring arms (7) attached to the housing member (3) which are substantially parallel and at a distance from each other and extend forwards to a plug opening (6), characterised in that a collar (10) at the ends of the spring arms (7) on the side of the plug opening attached in the form of a band of material extending transversely to the spring arms (7) and is tightly enclosed on the end regions of the spring arms (7) in order to form rounded front edges enclosing the plug opening (6).

2. A round plug according to claim 1, characterised in that six spring arms (7) are present.

3. A round plug according to claim 1 or 2, characterised in that the abutting edges (12) of the collar (10) abut against each other over the full length of the collar (10).

4. A round plug according to claims 1 to 3, characterised in that the outside diameter of the collar (10) and the housing member (3) are the same.

5. A round plug according to claims 1 to 4, characterised in that the spring arms (7) spread apart in a cone shape from their points of attachment to the housing member (3) to the opening of the plug (6), wherein the internal diameter of the plug opening (6) is preferably smaller than the external diameter of the collar (10) by four times the thickness of the material.

6. A round plug according to claims 1 to 4, characterised in that an upper spring (14a) consisting of a round cylindrical sleeve sits above the sleeve-shaped contact member (8) and extends from the point of attachment of the spring arms (7) to the collar (10).

7. A round plug according to claim 6 characterised in that the spring arms (7) are displaced inwards by e.g. one thickness of the material immediately behind the sleeve-shaped housing member (3) and form a stop edge for the upper spring (14a), wherein the other stop for the upper spring (14a) is formed by the lower edge (16) of the collar (10).

8. A round plug according to claims 6 or 7, characterised in that at least one spring catch arm (17) is provided on the upper spring (14a) and is cut freely out from the mantle of the sleeve of upper spring (14a) and extends obliquely outward from the end region on the collar side to the sleeve-shaped housing member (3).

9. A round plug according to claim 8, characterised in that the basal region (18) of the upper spring (14a) is attached to the spring catch arm (17) and is shaped outwardly into a welt for that purpose, wherein the welt (18) does not project beyond the mantle surface of the collar (10).

10. A round plug according to claims 1 to 4, characterised in that several spring catch arms (17a) are integrally attached to the collar (10) and are bowed outwards.

11. A round plug according to claim 10, characterised in that there are as many spring catch arms (17a) as there are spring arms (7).

12. A round plug according to claims 10 or 11, characterised in that the spring catch arm (17a) is located above the spring arms (7).

13. A round plug according to claims 10 to 12, characterised in that the spring catch arms (17a) are shorter in length than the spring arms (7) and the spring arms (7) are displaced inwards (19) by at least one thickness of the material at their points of connection.

14. A round plug according to claims 1 to 13, characterised in that the spring arms (7) are bowed inwards towards the longitudinal axis of the round plug and are also slightly bowed inwards transversely thereto so that they make humped points of contact (13) with the inner space of the round plug.

15. A round plug according to claim 14 characterised in that the points of contact (13) lie shortly behind the collar (10) in the direction of the housing sleeve (3).
